# EUROPÄISCHE PATENTSCHRIFT

(11) **EP 2 213 821 B1**
(45) Veröffentlichungstag und Bekanntmachung des Hinweises auf die Patenterteilung: **16.11.2016**
(21) Anmeldenummer: 10151810.8
(22) Anmeldetag: 27.01.2010
(51) Int. Cl.: E05F 15/50

(54) **Antrieb für Brandschutztüren**
Drive for fire doors
Entraînement pour portes coupe-feu

(30) Priorität: 28.01.2009 DE 102009000446
(43) Veröffentlichungstag der Anmeldung: 04.08.2010
(73) Patentinhaber: GEZE GmbH, 71229 Leonberg (DE)
(72) Erfinder: Bantle, Thorsten, 71229, Leonberg (DE); Widmann, Ulrich, 75397, Simmozheim (DE); Zondler, Wolfgang, 71134, Aidlingen (DE)

(56) Entgegenhaltungen:
- DE-A1- 4 101 640
- DE-U1-202005 002 474
- US-A- 5 709 009

## Beschreibung

Die Erfindung betrifft einen Antrieb für Brandschutztüren nach dem Oberbegriff des Anspruchs 1.

Ein derartiger Antrieb, beispielsweise ein Türschließer, dient dem Zweck, elne zugeordnete Brandschutztür oder Brandschutzklappe sicher zu schließen, wodurch die Ausbreltung eines Feuers oder der durch das Feuer entstehenden Rauchgase verhindert werden soll. Daher muss für die Zulassung von Türschließern nachgewiesen werden, dass die Brandschutztür im Brandfall mit zumindest geringer Restkraft vom Türschließer zugehalten wird, und dass auf der dem Feuer abgewandten Seite der Brandschutztür nicht ohne Weiteres ein Feuer durch Entzündung von aus dem Türschließer austretenden Stoffen entstehen kann. Im Hinblick auf die Entzündungsgefahr ist dabei besonders kritisch, dass der Antrieb mit Hydraulikflüssigkeit befüllt ist, da die Hydraulikflüssigkeit im Regelfall aus brennbarem Hydraullköl besteht. Steigt der Druck Im Innern des Antriebs infolge übermäßiger Erwärmung der Hydraulikflüssigkeit zu stark an, kann es durch den Überdruck zu Bauteilversagen oder Leckagen kommen, so dass die Zulassung nicht erfolgreich absolviert werden kann.

In der DE 41 01 640 A1 ist in einem Türschließer ein innerhalb eines Federraums vorgesehener Druckausgleichsraum vorhanden. Der Druckausgleichsraum ist als ein im Federraum angeordneter Hohlkörper ausgebildet. Der Zugang erfolgt über einen druck- und/oder temperaturabhängigen Verschluss.

Aus der US 5 709 009 A ist für einen Türschließer eine luftbefüllte Kammer bekannt, die bei Überdruck gegen Federkraft geöffnet wird.

In der DE 20 2005 002474 ist ein Dämpfzylinder für eine Schiebetür beschrieben, der eine Auffangkammer für das Dampffluid mit einem unter Hitzeeinwirkung oder Überdruck lösbaren Verschluss aufweist.

Aus der DE AS 1 228 962 ist ein Türschließer bekannt, in dessen Antriebsgehäuse ein elastisches, allseitig von Hydraulikflüssigkeit umgebenes Füllstück zur Kompensation der temperaturabhängigen Ausdehnung der Hydraulikflüssigkeit integriert ist. Das Füllstück besteht dabei aus einem länglichen Kissen In Zylinderform, das in einer passenden Gehäusekammer liegt, wobei zur vollständigen Umflutung des Füllstücks an dessen Mantelfläche mehrere Längsrippen angeordnet sind. Eine konkrete Materialangabe zum Füllstück ist nicht gegeben, jedoch soll das Material elastisch nachgiebig sein. Der aus der DE-AS 1 228 962 bekannte Türschließer ist offenbar nicht optimal abgedichtet. Durch das Füllstück soll erreicht werden, dass selbst beim Schwinden eines Teils der Hydraulikflüssigkeit durch Verdunsten oder Leckage noch eine zuverlässige Funktion des Antriebs gegeben ist.

Der Erfindung liegt die Aufgabe zugrunde, einen Antrieb für Brandschutztüren zu schaffen, bei dem die Gefahr des Austretens von Hydraulikflüssigkeit infolge wärmebedingter Druckerhöhung im Brandfall im Antrieb deutlich verringert ist.

Die Aufgabe wird durch die Merkmale des Anspruchs 1 gelöst.

Die Unteransprüche bilden vorteilhafte Ausgestaltungsmöglichkeiten der Erfindung.

Der Grundgedanke der Erfindung basiert auf der Überlegung, dass sich durch Kompensation der extremen Wärmeausdehnung der Hydraulikflüssigkeit im Antrieb, z.B. bei einem Brand, mittels eines geeigneten Ausdehnungsraums sicherstellen lässt, wodurch es nicht bereits nach relativ kurzer Einwirkzeit des Feuers zu Bauteilversagen oder Leckagen des Antrieb kommt. Zudem kann die bei der Zulassung vorgesehene Prüfung sicher absolviert werden.

Im Unterschied zu bekannten Kompensationsmitteln im Gehäuse des Antrieb, wie dem Füllstück gemäß der DE-AS 1 228 962, muss das Kompensationsmittel aber nicht zwingend reversibel verformbar sein, dafür aber möglichst erst wirksam werden, wenn die im Normalbetrieb des Antriebsaggregats vorkommenden Temperaturen überschritten werden.

Prinzipiell wäre es denkbar, ein einziges reversibles Kompensationsmittel vorzusehen, das sowohl den Temperaturbereich der Hydraulikflüssigkeit im Normalbetrieb als auch den daran anschließenden Temperaturbereich oberhalb des Normalbetriebs abdecken kann. Jedoch müsste dieses Kompensationsmittel außergewöhnlich groß sein, wodurch der Antrieb keine akzeptable Baugröße mehr aufweisen würde. Insbesondere werden bei modernen Antrieben häufig keine reversiblen Kompensationsmittel für den im Normalbetrieb üblichen Druckanstieg durch Temperaturänderung eingesetzt, da diese Antriebe diesen Druckanstieg ausgelegt sind bzw. ein gewisser Innendruck erwünscht ist. Derartige Antriebe benötigen ausschließlich einen wirksamen Schutz vor einem außergewöhnlich starken Druckanstieg durch die extreme Temperaturerhöhung im Brandfall.

Es können jedoch auch zwei funktional getrennte Systeme im Antrieb vorgesehen sein, wobei eines der Systeme zur Kompensation der Wärmeausdehnung der Hydraulikflüssigkeit im Normalbetrieb und das andere System ausschließlich zur Kompensation der Wärmeausdehnung oberhalb des Normalbetriebs, also im Brandfall, ausgelegt ist.

Je nach den weitergehenden Anforderungen können die Systeme jeweils mit einem oder auch mit mehreren Kompensationsmitteln arbeiten.

Erfindungsgemäß ist der Ausdehnungsraum für den oberhalb des Normalbetriebs liegenden Temperaturbereich von wenigstens einem Hohlkörper begrenzt, dessen Volumen als Ausdehnungsraum für die Hydraulikflüssigkeit nutzbar ist. Der Hohlkörper kann dabei von einem sein gesamtes Volumen begrenzenden Einsatzteil oder auch von der Kombination einer abgeteilten Hohlkammer des Antriebsgehäuses und einer bis zur Grenztemperatur für die Hydraulikflüssigkeit undurchlässigen Trennwand oder Haube gebildet werden.

Die Kompensation kann in Abhängigkeit von der Ausbildung des Hohlkörpers beispielsweise dadurch erfolgen, dass beim Einsatzteil der gesamte, eine hermetisch geschlossene Kapsel bildende Hohlkörper von den Druckkräften der sich ausdehnenden Hydraulikflüssigkeit zusammengedrückt wird. Bei einem von mehreren Bauteilen begrenzten Hohlkörper mit Trennwand hingegen dadurch, dass die Trennwand durch den Druck der expandierenden Hydraulikflüssigkeit durchtrennt und somit durchlässig gemacht wird, wodurch der Ausdehnungsraum zur Druckreduzierung zur Verfügung steht. Die Trennwand kann beispielsweise von einer Metallfolie gebildet werden, die bei entsprechendem Überdruck durchbrochen wird. Alternativ kann jedoch auch ein Aufreißdeckel aus dickerem Blech als Trennwand vorgesehen sein, der mit einer umlaufenden, als Sollbruchstelle bzw. Sollbruchlinie wirkenden Ringnut versehen ist.

Die unterschiedlichen Konzepte haben gemeinsam, dass sie erst bei einer relativ hohen Grenztemperatur wirksam werden und den Normalbetrieb des Antriebs nicht beeinflussen. Um dies über die lange Lebensdauer von Antrieben sicherzustellen, lassen sich vorzugsweise Hohlkörper vorsehen, die über die Druckbeaufschlagung der expandierenden Hydraulikflüssigkeit irreversibel verformt werden.

Der unter Druckbeaufschlagung irreversibel verformbare Bereich des Hohlkörpers kann dabei aber nicht nur aus Metall, insbesondere Metallblech, sondern auch aus Kunststoff bestehen. Besonders geeignet für den Einsatzzweck sind dabei Kunststoffe, deren Erweichungstemperatur etwas oberhalb des Temperaturbereichs im Normalbetrieb des Antriebs liegt. Mit Erreichen der Erweichungstemperatur erweicht der Kunststoff, und der Hohlkörper kollabiert fast schlagartig, so dass sich ein besonders gutes Ansprechverhalten ergibt.

Neben der Ausbildung des den Ausdehnungsraum begrenzenden Hohlkörpers aus Metall oder aus Kunststoff sind auch Mischformen denkbar, die bereichsweise aus Metall und bereichsweise aus Kunststoff bestehen.

Im einfachsten Fall kann der den Ausdehnungsraum enthaltende Hohlkörper mit Luft gefüllt sein, die jedoch beim Kollabieren des Hohlkörpers bzw. beim Einströmen der Hydraulikflüssigkeit in seinen Innenraum als begrenzt kompressibles Gaspolster wirkt. Dies muss bei der konstruktiven Festlegung des notwendigen Hohlvolumens berücksichtigt werden und führt zu einem entsprechend größeren Volumen des Hohlkörpers und damit zu einem erhöhten Raumbedarf im Antrieb. Vorzugsweise wird der Hohlkörper deshalb mit einem kompressiblen Medium befüllt, das sich in der Hydraulikflüssigkeit lösen kann. Alternativ kann der Hohlkörper mit einem Hydraulikflüssigkeit absorbierenden Mittel ausgefüllt sein. Eine weitere Möglichkeit besteht in der Kombination der beiden Füllmittel, also den Hohlkörper sowohl mit einem sich in der Hydraulikflüssigkeit lösenden Medium als auch mit einem die Hydraulikflüssigkeit absorbierenden Mittel, wie Bindemittel oder Saugvlies, aufzufüllen. Ein großvolumiger Hohlkörper kann somit durch Nutzung von Füllmitteln, die zu einer räumlichen Verdichtung führen, zuverlässig vermieden werden.

## Patentansprüche

1. Antrieb für Brandschutztüren, in dessen Gehäuse wenigstens ein Kompensationsmittel zur Kompensation eines sich durch Wärmeausdehnung vergrößernden Volumens einer Hydraulikflüssigkeit des Antriebs vorhanden ist, welches Kompensationsmittel im Gehäuse des Antriebs ausschließlich zur Kompensation der Wärmeausdehnung für einen Temperaturbereich oberhalb des Spektrums der im Normalbetrieb vorkommenden Temperaturen der Hydraulikflüssigkeit ausgelegt ist, wobei das Kompensationsmittel für den oberhalb des Normalbetriebs liegenden Temperaturbereich von wenigstens einem Hohlkörper begrenzt ist, dessen Hohlvolumen erst nach Überschreiten einer konstruktiv festgelegten Grenztemperatur als Ausdehnungsraum zur Verfügung steht, **dadurch gekennzeichnet, dass** sich der Hohlkörper im Temperaturbereich der Grenztemperatur vom erwärmungsbedingten Druckanstieg der Hydraulikflüssigkeit zumindest bereichsweise irreversibel verformen lässt, wobei der irreversibel verformbare Bereich des Hohlkörpers aus Metall oder aus Kunststoff besteht, und von wenigstens einer Sollbruchstelle oder Sollbruchlinie begrenzt ist.

2. Antriebsaggregat nach Anspruch 1, **dadurch gekennzeichnet, dass** im Antriebsgehäuse mehrere Kompensationsmittel vorhanden sind, wobei ein Kompensationsmittel zur Kompensation der Volumenvergrößerung der Hydraulikflüssigkeit im Normalbetrieb dient.

3. Antriebsaggregat nach Anspruch 1, **dadurch gekennzeichnet, dass** der Hohlkörper als Kunststoffhülle mit oberhalb des Temperaturbereichs im Normalbetrieb liegender Erweichungstemperatur ausgebildet ist.

4. Antriebsaggregat nach Anspruch 1, **dadurch gekennzeichnet, dass** im Hohlkörper ein kompressibles Medium enthalten ist, das sich in der Hydraulikflüssigkeit lösen lässt.

5. Antriebsaggregat nach Anspruch 1, **dadurch gekennzeichnet, dass** im Hohlkörper ein Hydraulikflüssigkeit absorbierendes Mittel angeordnet ist.

6. Antriebsaggregat nach den Ansprüchen 4 und 5, **dadurch gekennzeichnet, dass** im Hohlkörper sowohl ein in Hydraulikflüssigkeit zu lösendes Medium als auch ein Hydraulikflüssigkeit absorbierendes Mittel enthalten sind.

## Claims

1. Drive for fire doors, in the housing of which drive there is present at least one compensation means for compensating a volume, which increases as a result of thermal expansion, of a hydraulic fluid of the drive, which compensation means in the housing of the drive is configured exclusively for compensating the thermal expansion for a temperature range above the spectrum of the temperatures of the hydraulic fluid that occur in normal operation, wherein the compensation means for the temperature range above normal operation is delimited by at least one hollow body whose hollow volume is available as an expansion space only after a design-dependent limiting temperature has been exceeded,
**characterized in that**
the hollow body can be irreversibly deformed at least in certain regions in the temperature range of the limiting temperature by the heat-induced pressure increase of the hydraulic fluid, wherein the irreversibly deformable region of the hollow body is made of metal or of plastic and is delimited by at least one predetermined breaking point or predetermined breaking line.

2. Drive unit according to Claim 1,
**characterized in that** a plurality of compensation means are present in the drive housing, wherein one compensation means serves for compensating the volume increase of the hydraulic fluid in normal operation.

3. Drive unit according to Claim 1,
**characterized in that** the hollow body is designed as a plastic envelope with a softening temperature lying above the temperature range in normal operation.

4. Drive unit according to Claim 1,
**characterized in that** the hollow body contains a compressible medium which can be dissolved in the hydraulic fluid.

5. Drive unit according to Claim 1,
**characterized in that** a means which absorbs hydraulic fluid is arranged in the hollow body.

6. Drive unit according to Claims 4 and 5,
**characterized in that** the hollow body contains both a medium to be dissolved in hydraulic fluid and a means which absorbs hydraulic fluid.

## Revendications

1. Entraînement pour portes coupe-feu, dans le boîtier duquel est prévu au moins un moyen de compensation pour compenser un volume de fluide hydraulique de l'entraînement augmentant du fait de la dilatation thermique, lequel moyen de compensation dans le boîtier de l'entraînement est conçu exclusivement pour compenser la dilatation thermique pour une plage de températures au-dessus du spectre des températures du fluide hydraulique existant lors du fonctionnement normal,
le moyen de compensation pour la plage de températures situées au-dessus du fonctionnement normal étant limité par au moins un corps creux dont le volume de cavité est seulement disponible en tant qu'espace de dilatation après le dépassement d'une température limite établie par la construction,
**caractérisé en ce que**
le corps creux, dans la plage de températures, de la température limite, peut être déformé au moins en partie de manière irréversible par l'augmentation de pression du liquide hydraulique provoquée par le réchauffement,
la région de déformation irréversible du corps creux se composant de métal ou de plastique et étant limitée par au moins une zone de rupture ou une ligne de rupture.

2. Groupe d'entraînement selon la revendication 1, **caractérisé en ce que**
plusieurs moyens de compensation sont prévus dans le boîtier d'entraînement, un moyen de compensation servant à la compensation de l'augmentation de volume du fluide hydraulique pendant le fonctionnement normal.

3. Groupe d'entraînement selon la revendication 1, **caractérisé en ce que**
le corps creux est réalisé sous forme d'enveloppe en plastique avec une température de ramollissement située au-dessus de la plage de températures pendant le fonctionnement normal.

4. Groupe d'entraînement selon la revendication 1, **caractérisé en ce**
**qu'**un milieu compressible est contenu dans le corps creux, lequel peut se dissoudre dans le fluide hydraulique.

5. Groupe d'entraînement selon la revendication 1, **caractérisé en ce**
**qu'**un moyen absorbant le fluide hydraulique est disposé dans le corps creux.

6. Groupe d'entraînement selon les revendications 4 et 5,
**caractérisé en ce**
**qu'**un milieu destiné à être dissous dans du fluide hydraulique ainsi qu'un moyen absorbant un fluide hydraulique sont contenus dans le corps creux.
